# EUROPÄISCHE PATENTSCHRIFT

(11) **EP 3 708 716 B1**
(45) Veröffentlichungstag und Bekanntmachung des Hinweises auf die Patenterteilung: **06.09.2023**
(21) Anmeldenummer: 20154243.8
(22) Anmeldetag: 29.01.2020
(51) Int. Cl.: E02F 3/36

(54) **VERBINDUNGSVORRICHTUNG**
CONNECTING DEVICE
DISPOSITIF DE CONNEXION

(30) Priorität: 15.03.2019 DE 102019106613
(43) Veröffentlichungstag der Anmeldung: 16.09.2020
(73) Patentinhaber: Riedlberger, Markus, 85302 Singenbach (DE)
(72) Erfinder: Riedlberger, Markus, 85302 Singenbach (DE)
(74) Vertreter: Wunderlich & Heim Patentanwälte Partnerschaftsgesellschaft mbB

(56) Entgegenhaltungen:
- EP-A1- 2 990 538
- EP-A2- 2 107 166
- DE-A1- 3 445 827
- DE-A1-102017 110 586
- GB-A- 2 466 017

## Beschreibung

Die Erfindung betrifft eine Verbindungsvorrichtung zum lösbaren Verbinden von zwei Bauteilen, insbesondere eines Werkzeughalters und einer Schnellwechselvorrichtung eines Schnellwechslers an einer Baumaschine, wobei an einem ersten Bauteil mindestens ein Riegel gelagert ist, welcher zwischen einer Rückzugsposition und einer Verriegelungsposition verstellbar ist, in welcher der mindestens eine Riegel in eine Öffnung einer Riegelaufnahme an dem anderen Bauteil eingreift, gemäß dem Oberbegriff des Anspruchs 1.

Schnellwechsler, auch Schnellwechselvorrichtungen genannt, werden seit langem insbesondere bei Baumaschinen eingesetzt, um etwa an einem Baggerarm ein Werkzeug effizient zu wechseln. Hierzu ist an einem Werkzeug ein spezieller Werkzeughalter des Schnellwechslers angeordnet. An dem Baggerarm ist eine korrespondierende Schnellwechseleinrichtung angebracht, welche mit dem Werkzeughalter in einer Verbindungsposition gekoppelt werden kann. In dieser Verbindungsposition kann dann mindestens ein Riegel von einer Rückzugsposition in eine Verriegelungsposition ausgefahren werden, wodurch der Werkzeughalter fest mit der Schnellwechseleinrichtung verbunden wird. Derartige Schnellwechselvorrichtungen gehen aus der DE 10 2005 056 505 B3 oder der EP 3 354 800 A1 hervor.

Aus der EP 2 990 538 A1 geht eine gattungsgemäße Verbindungsvorrichtung zum lösbaren Verbinden von zwei Bauteilen hervor, wobei zwei Riegel in passende Ausnehmungen an einem anderen Bauteil einfahrbar sind. Diese bekannten Riegel weisen einen Bolzenkopf mit einer einzelnen Schrägungsfläche auf. Die Riegelaufnahme in dem gegenüberliegenden Bauteil ist entsprechend ausgebildet. Diese Dokument weist die Merkmale des Oberbegriffs des Anspruchs 1 auf.

Insbesondere bei Baumaschinen kann das Problem auftreten, dass bei einer nicht sauberen Kopplung von Werkzeughalter und Schnellwechseleinrichtung oder bei Vorliegen einer Verschmutzung der Riegel nicht vollständig in die Verriegelungsposition und damit nicht vollständig in eine Riegelaufnahme eingefahren werden kann. Bei einer weiteren Betätigung des Werkzeugs besteht dann die Gefahr, dass dieses sich unerwartet aus der Schnellwechseleinrichtung löst. Abhängig von der Lage und dem Zeitpunkt des Lösens kann das Werkzeug mit dem Werkzeughalter zu Boden fallen und Sach- und Personenschäden verursachen.

Eine weitere Verriegelungsanordnung geht auch aus der EP 2 107 166 A1 hervor. Ein Bolzen wird offenbart, welcher sich nach vorne konisch verjüngt. Am vorderen Ende ist eine Konusspitze angeordnet, mit welcher der Riegelbolzen in eine Halterung mit zwei beabstandeten Wangen eingeschoben wird.

Aus der DE 34 45 827 A1 geht eine Einrichtung zur Verriegelung zweier Lagerteile hervor. Ein Riegelbolzen wird offenbart, welcher zwei abgeschrägte Flächen und eine dazwischenliegende Zwischenfläche parallel zur Riegelachse aufweist. Der Riegelbolzen kann dabei in ein Bauteil mit zwei Schenkeln und einem dazwischenliegenden Mittenhohlraum eingefahren werden. In den Schenkeln sind jeweils Ausnehmungen angeordnet, wobei in jede der beiden Ausnehmungen jeweils eine Schrägungsfläche zur Anlage kommt.

Der Erfindung liegt die **Aufgabe** zugrunde, eine Verbindungsvorrichtung anzugeben, mit welcher eine erhöhte Verbindungssicherheit zwischen zwei Bauteilen erreichbar ist.

Die Aufgabe wird nach der Erfindung durch die Verbindungsvorrichtung mit den Merkmalen des Anspruchs 1 gelöst. Bevorzugte Ausführungsformen der Erfindung sind in den abhängigen Ansprüchen angegeben.

Bei der erfindungsgemäßen Verbindungsvorrichtung ist vorgesehen, dass der mindestens eine Riegel eine Stufenkontur mit mindestens drei Stufen aufweist, wobei sich die Stufenkontur des Riegels zum freien Ende des Riegels hin verjüngt und dass eine korrespondierende Stufenkontur an der Riegelaufnahme ausgebildet ist, wobei sich die Stufenkontur der Riegelaufnahme zur Öffnungsseite hin erweitert.

Mit der erfindungsgemäßen Verbindungsvorrichtung wird auch bei einem nicht exakten Ausrichten der beiden zu verbindenden Bauteile ein verbessertes Einfahren des Riegels in eine Riegelaufnahme erreicht. Durch die gestufte Ausbildung von Riegel und Riegelaufnahme wird auch bei einem nur teilweisen Einfahren schon in einer ersten Stufe ein guter Kontakt zwischen Riegel und Riegelaufnahme erreicht. Dieser führt zu einer Erhöhung der Verbindungssicherheit und reduziert somit die Gefahr eines unbeabsichtigten Lösens der Bauteile. Mit zunehmendem Einfahren des gestuften Riegels in die korrespondierend hierzu gestufte Riegelaufnahme wird die Positionsgenauigkeit zwischen Bauteilen erhöht und es werden weiterhin die Kontaktfläche sowie die Sicherheit gegenüber einem unbeabsichtigten Lösen vergrößert. Die Öffnung kann eine einfache, einseitige Anschlagfläche oder ein Loch zur vollständigen Aufnahme des Riegels aufweisen.

Eine bevorzugte Ausführungsform der Erfindung besteht darin, dass bei der Stufenkontur des Riegels eine vordere axiale Riegelstufe mit kleinerer Querschnittsfläche und eine hintere axiale Riegelstufe mit größerer Querschnittsfläche gebildet sind, dass bei der korrespondierenden Stufenkontur der Riegelaufnahme eine vordere Aufnahmestufe und eine hintere Aufnahmestufe gebildet sind, und dass beim Verstellen des mindestens einen Riegels in die Verriegelungsposition zunächst die vordere axiale Riegelstufe mit der vorderen axialen Aufnahmestufe für eine Vorpositionierung der Bauteile in Eingriff kommt, und anschließend zum Erreichen einer endgültigen Verriegelungsposition die vordere axiale Riegelstufe an der hinteren axialen Aufnahmestufe und die hintere axiale Riegelstufe an der vorderen axialen Aufnahmestufe zur Anlage kommt.

Bei dieser Ausführungsform ergibt sich eine rastartige, mindestens zweifache Verrieglung mit einer Vorpositionierung der Bauteile und einer endgültigen Verriegelungsposition, bei welcher der Riegel vollständig in die Riegelaufnahme eingefahren ist. Entsprechend der Anzahl der vorgesehenen Stufen an Riegel und Riegelaufnahme können auch entsprechende Zwischenstufen vorgesehen sein.

Bei der erfindungsgemäßen Verbindungsvorrichtung ist vorgesehen, dass drei Stufen vorgesehen sind, wobei an dem Riegel zwischen der vorderen axialen Riegelstufe und der hinteren axialen Riegelstufe eine axiale Zwischenriegelstufe und an der Riegelaufnahme zwischen der vorderen axialen Aufnahmestufe und der hinteren axialen Aufnahmestufe eine axiale Zwischenaufnahmestufe angeordnet sind. Hierdurch ergibt sich eine dreistufige Verriegelung und eine dreistufige Verrastung beim Herstellen der Verbindung.

Erfindungsgemäß ist es weiterhin, dass die Riegelstufen versetzt angeordnet und über hierzu geneigte Schrägungsflächen miteinander verbunden sind. Die Stufen können mit ebenen oder gebogenen Flächen ausgebildet sein. Bei ebenen Flächen sind die Riegel insbesondere quaderförmig gestaltet. Bevorzugt sind die Riegel zylindrisch ausgebildet, wobei die einzelnen Riegelstufen koaxial zueinander sind. Bei diesen bolzenförmigen Riegeln ist die Stufenkontur vorzugsweise umlaufend ausgebildet. Zwischen den einzelnen Riegelstufen und auch zwischen den einzelnen Aufnahmestufen sind geneigte Schrägungsflächen vorgesehen, welche vorzugsweise einen Neigungswinkel zu den Stufenflächen von 20° bis 70°, vorzugsweise zwischen 30° bis 60° aufweisen. Dies ist für eine besonders schonende Herstellung der Verbindung vorteilhaft. Die Stufenkontur des Riegels kann insgesamt eine gewisse Pfeilung zum freien Ende hin aufweisen.

In entsprechender Weise ist es bevorzugt, dass die Aufnahmestufen versetzt zueinander angeordnet und über hierzu geneigte Schrägungsflächen miteinander verbunden sind. Insbesondere sind diese Schrägungsflächen an den Aufnahmestufen korrespondierend zu den Schrägungsflächen an den Riegelstufen ausgebildet. Es gelten die zuvor genannten bevorzugten Winkelbereiche.

Besonders vorteilhaft ist es weiterhin, dass in der Vorpositionierung zwischen der vorderen axialen Riegelstufe und der vorderen axialen Aufnahmestufe ein flächiger Sperrkontakt gegeben ist. Aufgrund der Reibungs- und Haftkräfte bei einem flächigen Sperrkontakt kann so schon in einer Vorpositionierung eine erhöhte Sicherheit gegen ein Lösen des Riegels aus der Aufnahme erzielt werden, wenn die Verbindung mit einer Querkraft quer zur Längsrichtung des Riegels beaufschlagt wird.

Grundsätzlich kann die erfindungsgemäße Verbindungsvorrichtung an den unterschiedlichsten Geräten, Einrichtungen und Maschinen eingesetzt werden. Besonders bevorzugt ist es nach einer Weiterbildung der Erfindung, dass die Verbindungsvorrichtung an einem Schnellwechsler mit einem Werkzeughalter und einer Schnellwechseleinrichtung ausgebildet ist, wobei der mindestens eine Riegel an der Schnellwechseleinrichtung angeordnet ist. Der mindestens eine Riegel wird durch einen Stellzylinder, insbesondere einen hydraulisch betriebenen Stellzylinder betätigt. Die hydraulische Versorgungseinrichtung ist dabei vorteilhafterweise von dem Werkzeughalter beabstandet und an der Seite der Schnellwechseleinrichtung angeordnet.

Besonders zweckmäßig ist es nach einer Weiterbildung der Erfindung, dass die Schnellwechseleinrichtung mit dem mindestens einen Riegel an einem Baggerarm angeordnet ist. Der Baggerarm ist dabei in grundsätzlich bekannter Weise gelenkig an einem Oberwagen einer Baumaschine gelagert. Die Baumaschine kann vorzugsweise ein Raupenfahrwerk oder ein Radfahrwerk aufweisen, auf welchem der Oberwagen vorzugsweise drehbar gelagert ist.

Besonders bevorzugt ist es dabei, dass der Werkzeughalter an einem Bauwerkzeug angebracht ist. Das Bauwerkzeug kann in einem einfachen Fall etwa eine Baggerschaufel sein, welche selbst keine zusätzliche Energieversorgung benötigt. Alternativ kann da Bauwerkzeug auch ein energiebetätigtes Gerät oder eine Maschine sein, beispielsweise ein Rüttel- oder Vibrationsgerät zur Bodenverdichtung. Neben einer rein mechanischen Verriegelung kann an der Verbindungsanordnung mindestens eine Steckverbindung für Energie- oder Datenleitungen vorgesehen sein.

Die Erfindung wird nachfolgend anhand eines bevorzugten Ausführungsbeispiels weiter erläutert, welches schematisch in den beigefügten Zeichnungen dargestellt ist. In den Zeichnungen zeigen:
- Fig. 1: eine schematische Querschnittsansicht einer Riegelaufnahme für eine erfindungsgemäße Verbindungsvorrichtung;
- Fig. 2: eine Querschnittsansicht einer erfindungsgemäßen Verbindungsvorrichtung mit Riegelaufnahme und Riegel in einer Vorpositionierung;
- Fig. 3: eine Querschnittsansicht der Verbindungsvorrichtung von Fig. 2 in einer Zwischenpositionierung; und
- Fig. 4: eine Querschnittsansicht der Verbindungsvorrichtung von Fig. 2 und Fig. 3 bei Erreichen einer Endpositionierung.

In den Figuren 1 bis 4 ist eine erfindungsgemäße Verbindungsvorrichtung 10 in verschiedenen Stadien der Verriegelung dargestellt. Fig. 1 zeigt dabei eine Riegelaufnahme 40, welche an einem nicht näher dargestellten Bauteil, etwa einem Werkzeughalter, angebracht ist. Die Riegelaufnahme 40 weist eine Öffnung 42 mit einer Stufenkontur 50 auf. Von der Öffnung 42 nach innen hin verjüngt sich die Stufenkontur 50, wobei sozusagen ein Öffnungsdurchmesser verringert wird. Die Stufenkontur 50 weist eine vordere axiale Aufnahmestufe 52 auf, welche mittels einer Fase 51 in eine Außenseite der Riegelaufnahme 40 übergeht. Weiterhin ist eine axiale Zwischenaufnahmestufe 54 im Anschluss an die vordere axiale Aufnahmestufe 52 vorgesehen, wobei zwischen beiden eine erste Aufnahmeschrägungsfläche 53 ausgebildet ist. In entsprechender Weise geht die axiale Zwischenaufnahmestufe 54 mittels einer zweiten Aufnahmeschrägungsfläche 55 in eine hintere axiale Aufnahmestufe 56 über. Auf diese Weise ist die korrespondierende Stufenkontur 50 mit drei Stufen ausgebildet. Die Öffnung 42 wird durch eine quer verlaufende Anschlagfläche 58 abgeschlossen.

Zum Herstellen einer Verriegelung wird gemäß Fig. 2 in diese Riegelaufnahme 40 ein bolzenförmiger Riegel 20 mit einem Grundkörper 22 eingeschoben, wobei der Riegel 20 an seinem freien Ende eine Stufenkontur 30 aufweist und an einem nicht dargestellten Bauteil, etwa einer Schnellwechselvorrichtung, angeordnet ist. Die Stufenkontur 30 des Riegels 20 ist angepasst zu der korrespondierenden Stufenkontur 50 der Riegelaufnahme 40 ausgebildet. Eine axiale Stirnfläche am freien Ende des Riegels 20 ist eine Fase 31 ausgebildet, welche in eine vordere axiale Riegelstufe 32 übergeht. Etwa parallel zu der vorderen axialen Riegelstufe 32 sind eine axiale Zwischenriegelstufe 34 und eine hintere axiale Riegelstufe 36 ausgebildet, wobei die vordere axiale Riegelstufe 32 über eine erste Riegelschrägungsfläche 33 in die mittlere axiale Zwischenriegelstufe 34 übergeht. Diese wiederum geht über eine zweite Riegelschrägungsfläche 35 in die hintere axiale Riegelstufe 36 über. Die axialen Riegelstufen 32, 34, 36 weisen eine gewisse axiale Erstreckung und eine ebene Fläche auf, welche zueinander parallel ausgerichtet sind und eine gewisse Neigung gegenüber einer Längsachse des Riegels 20 aufweisen.

Gemäß Fig. 2 liegt in einer Vorpositionierung die vordere axiale Riegelstufe 32 an der vorderen axialen Aufnahmestufe 52 der Riegelaufnahme 40 an. Aufgrund des flächigen Kontaktes zwischen Riegelaufnahme 40 und Riegel 20 ist eine gewisse Haftverbindung gegeben. Des Weiteren erlaubt die Stufenkontur an dem Riegel 20 und der Riegelaufnahme 40 ein erstes Einschieben des Riegels 20, auch wenn noch keine exakte Ausrichtung zwischen den Bauteilen gegeben ist.

Durch ein weiteres axiales Einschieben des Riegels 20 in die Riegelaufnahme 40 gemäß Fig. 3 wird eine Zwischenpositionierung erreicht. Dabei gelangt die vordere axiale Riegelstufe 32 des Riegels 20 in einen Anlagekontakt an die korrespondierend ausgebildete axiale Zwischenaufnahmestufe 54. Weiterhin gelangt die axiale Zwischenriegelstufe 34 des Riegels 20 mit der vorderen axialen Aufnahmestufe 52 der Riegelaufnahme 54 in einen Sperrkontakt. Auch die entsprechenden Schrägungsflächen können sich kontaktieren, so dass sich die für eine Verbindung gewünschte Haft- und/oder Reibungskraft erhöht.

Durch weiteres axiales Einschieben des Riegels 20 in die Riegelaufnahme 40 wird eine Endpositionierung gemäß Fig. 4 erreicht. Bei dieser Endpositionierung der Verbindungsvorrichtung 10 liegt die vordere axiale Riegelstufe 32 an der hinteren axialen Aufnahmestufe 56 an. Ebenso berühren sich die axiale Zwischenriegelstufe 34 des Riegels 20 und die axiale Zwischenaufnahmestufe 54 der Riegelaufnahme 40. Ebenso befinden sich die hintere axiale Riegelstufe 36 des Riegels 20 und die vordere axiale Aufnahmestufe 52 der Riegelaufnahme 40 in Kontakt. Auch die dazwischenliegenden Schrägungsflächen können sich kontaktieren. In dieser Endpositionierung werden der Riegel 20 und die Riegelaufnahme 40 und damit die entsprechenden Bauteile, an welchen der Riegel 20 beziehungsweise die Riegelaufnahme 40 angebracht sind, exakt zueinander positioniert.

Bereits bei der Vorpositionierung gemäß Fig. 2 wird eine erhöhte Sicherheit bei der erfindungsgemäßen Verbindungsvorrichtung 10 gegen ein unbeabsichtigtes Lösen des Riegels 20 aus der Riegelaufnahme 40 erreicht. Mit zunehmender Positionierung und Erhöhung der Kontaktfläche erhöhen sich die Reibungs- und Haftkräfte, so dass sich die Sicherheit gegen ein unbeabsichtigtes Lösen entsprechend erhöht.

## Patentansprüche

1. Verbindungsvorrichtung zum lösbaren Verbinden von zwei Bauteilen, insbesondere eines Werkzeughalters und einer Schnellwechseleinrichtung eines Schnellwechslers an einer Baumaschine, wobei
- an einem ersten Bauteil mindestens ein Riegel (20) mit einer Stufenkontur (30) gelagert ist, welcher zwischen einer Rückzugsposition und einer Verriegelungsposition verstellbar ist, in welcher der mindestens eine Riegel (20) in eine Öffnung (42) einer Riegelaufnahme (40) an dem anderen Bauteil eingreift, und
- eine korrespondierende Stufenkontur (50) an der Riegelaufnahme (40) ausgebildet ist, wobei sich die Stufenkontur (50) der Riegelaufnahme (40) zur Öffnungsseite hin erweitert,
**dadurch gekennzeichnet,**
- **dass** der mindestens eine Riegel (20) eine Stufenkontur (30) mit mindestens drei Stufen aufweist, wobei sich die Stufenkontur (50) des Riegels (20) zum freien Ende des Riegels (20) hin verjüngt,
- **dass** bei der Stufenkontur (30) des Riegels (20) eine vordere axiale Riegelstufe (32) mit kleiner Querschnittsfläche und eine hintere axiale Riegelstufe (36) mit größerer Querschnittsfläche gebildet sind,
- **dass** an dem Riegel (20) zwischen der vorderen axialen Riegelstufe (32) und der hinteren axialen Riegelstufe (36) eine axiale Zwischenriegelstufe (34) angeordnet ist,
- - dass bei der korrespondierenden Stufenkontur (50) der Riegelaufnahme (40) eine vordere axiale Aufnahmestufe (52) und eine hintere Aufnahmestufe (56) gebildet sind,
- **dass** an der Riegelaufnahme (40) zwischen der vorderen axialen Aufnahmestufe (52) und der hinteren axialen Aufnahmestufe (56) eine axiale Zwischenaufnahmestufe (54) angeordnet ist, und
- die Riegelstufen (32, 34, 36) versetzt angeordnet und über hierzu geneigte Riegelschrägungsflächen (33, 35) miteinander verbunden sind.

2. Verbindungsvorrichtung nach Anspruch 1,
**dadurch gekennzeichnet,**
- **dass** beim Verstellen des mindestens einen Riegels (20) in die Verriegelungsposition zunächst die vordere axiale Riegelstufe (32) mit der vorderen axialen Aufnahmestufe (50) für eine Vorpositionierung der Bauteile in Eingriff kommt, und anschließend zum Erreichen einer endgültigen Verriegelungsposition die vordere axiale Riegelstufe (32) an der hinteren axialen Aufnahmestufe (56) und die hintere axiale Riegelstufe (36) an der vorderen axialen Aufnahmestufe (52) zur Anlage kommt.

3. Verbindungsvorrichtung nach einem der Ansprüche 1 oder 2,
**dadurch gekennzeichnet,**
**dass** die Aufnahmestufen (52, 54, 56) versetzt zueinander angeordnet und über hierzu geneigte Aufnahmeschrägungsflächen (53, 55) miteinander verbunden sind.

4. Verbindungsvorrichtung nach einem der Ansprüche 2 oder 3,
**dadurch gekennzeichnet,**
**dass** in der Vorpositionierung zwischen der vorderen axialen Riegelstufe (32) und der vorderen axialen Aufnahmestufe (52) ein flächiger Sperrkontakt gegeben ist.

5. Schnellwechsler mit einer Verbindungsvorrichtung nach einem der Ansprüche 1 bis 4,
**dadurch gekennzeichnet,**
**dass** diese an einem Schnellwechsler mit einem Werkzeughalter und einer Schnellwechseleinrichtung ausgebildet ist, wobei der mindestens eine Riegel (20) an der Schnellwechseleinrichtung angeordnet ist.

6. Schnellwechsler nach Anspruch 5,
**dadurch gekennzeichnet,**
**dass** die Schnellwechseleinrichtung mit dem mindestens einen Riegel (20) an einem Baggerarm angeordnet ist.

7. Schnellwechsler nach Anspruch 5 oder 6,
**dadurch gekennzeichnet,**
**dass** der Werkzeughalter an einem Bauwerkzeug angebracht ist.

## Claims

1. Connecting device for detachably connecting two components, in particular a tool holder and a quick-change device of a quick coupler on a construction machine, wherein
- at least one latch (20) with a step contour (30) is mounted on a first component and is adjustable between a retracted position and a locking position in which the at least one latch (20) engages in an opening (42) of a latch receiver (40) on the other component, and
- a corresponding step contour (50) is formed on the latch receiver (40), wherein the step contour (50) of the latch receiver (40) widens towards the opening side,
**characterised in that**
- the at least one latch (20) has a step contour (30) with at least three steps, wherein the step contour (50) of the latch (20) tapers towards the free end of the latch (20),
- **in that** a front axial latch step (32) with a smaller cross-sectional area and a rear axial latch step (36) with a larger cross-sectional area are formed in the step contour (30) of the latch (20),
- **in that** an axial intermediate latch step (34) is arranged on the latch (20) between the front axial latch step (32) and the rear axial latch step (36),
- **in that** a front axial receiving step (52) and a rear receiving step (56) are formed in the corresponding step contour (50) of the latch receiver (40),
- **in that** an axial intermediate receiving step (54) is arranged on the latch receiver (40) between the front axial receiving step (52) and the rear axial receiving step (56), and
- **in that** the latch steps (32, 34, 36) are arranged in a staggered manner and are connected to each other via inclined latch surfaces (33, 35) inclined thereto.

2. Connecting device according to claim 1,
**characterised in that**
- when the at least one latch (20) is moved into the locking position, the front axial latch step (32) first engages with the front axial receiving step (50) for pre-positioning the components, and then, in order to reach a final locking position, the front axial latch step (32) comes into abutment with the rear axial receiving step (56) and the rear axial latch step (36) comes into abutment with the front axial receiving step (52).

3. Connecting device according to any one of claims 1 to 2,
**characterised in that**
the receiving steps (52, 54, 56) are arranged offset from one another and are connected to one another via inclined receiving surfaces (53, 55) inclined thereto.

4. Connecting device according to any one of claims 2 to 3,
**characterised in that**
in the pre-positioning between the front axial latch step (32) and the front axial receiving step (52) a flat locking contact is provided.

5. Quick coupler comprising a connecting device according to any one of claims 1 to 4,
**characterised in that**
it is formed on a quick coupler with a tool holder and a quick-change device, wherein the at least one latch (20) is arranged on the quick-change device.

6. Quick coupler according to claim 5,
**characterised in that**
the quick-change device with the at least one latch (20) is arranged on an excavator arm.

7. Quick coupler according to claim 5 or 6,
**characterised in that**
the tool holder is attached to a construction tool.

## Revendications

1. Dispositif de connexion pour la connexion détachable de deux éléments, en particulier un porte-outil et un dispositif de changement rapide d'un changeur rapide sur une machine de construction, dans lequel
- au moins un verrou (20) avec un contour en paliers (30) est monté sur un premier élément, qui est réglable entre une position de retrait et une position de verrouillage, dans laquelle ledit au moins un verrou (20) s'engage dans une ouverture (42) d'un logement de verrouillage (40) sur l'autre élément, et
- un contour en paliers correspondant (50) est formé sur le logement de verrouillage (40), le contour en paliers (50) du logement de verrouillage (40) s'élargissant vers le côté d'ouverture.
**caractérisé en ce que**
- l'au moins un verrou (20) présente un contour en paliers (30) avec au moins trois paliers, dans lequel le contour en paliers (50) du verrou (20) se rétrécit vers l'extrémité libre du verrou (20),
- un palier axial avant de verrouillage (32) de petite section transversale et un palier axial arrière de verrouillage (36) de plus grande section transversale sont formés sur le contour en paliers (30) du verrou (20),
- un palier intermédiaire axial de verrouillage (34) est disposé sur le verrou (20) entre le palier axial avant de verrouillage (32) et le palier axial arrière de verrouillage (36),
- un palier axial avant de réception (52) et un palier arrière de réception (56) sont formés sur le contour en paliers correspondant (50) du logement de verrouillage (40),
- un palier intermédiaire axial de réception (54) est disposé sur le logement de verrouillage (40) entre le palier axial avant de réception (52) et le palier axial arrière de réception (56) et
- les paliers de verrouillage (32, 34, 36) sont disposés en décalage et reliés les uns aux autres par des surfaces inclinées de verrouillage (33, 35).

2. Dispositif de connexion selon la revendication 1,
**caractérisé en ce que**
- lors du réglage dudit au moins un verrou (20) dans la position de verrouillage, le palier axial avant de verrouillage (32) entre d'abord en contact avec le palier axial avant de réception (50) pour un positionnement préliminaire des éléments, puis pour atteindre une position de verrouillage finale, le palier axial avant de verrouillage (32) vient en contact avec le palier axial arrière de réception (56) et le palier axial arrière de verrouillage (36) vient en contact avec le palier axial avant de réception (52).

3. Dispositif de connexion selon l'une des revendications 1 ou 2,
**caractérisé en ce que**
les paliers de réception (52, 54, 56) sont disposés en décalage les uns par rapport aux autres et reliés les uns aux autres par des surfaces inclinées de réception (53, 55).

4. Dispositif de connexion selon l'une des revendications 2 ou 3,
**caractérisé en ce que**
un contact de blocage plan est établi dans le positionnement préliminaire entre le palier axial avant de verrouillage (32) et le palier axial avant de réception (52).

5. Changeur rapide avec un dispositif de connexion selon l'une des revendications 1 à 4,
**caractérisé en ce que**
il est formé sur un changeur rapide avec un porte-outil et un dispositif de changement rapide, dans lequel l'au moins un verrou (20) est disposé sur le dispositif de changement rapide.

6. Changeur rapide selon la revendication 5,
**caractérisé en ce que**
le dispositif de changement rapide est disposé sur un bras de pelle.

7. Changeur rapide selon la revendication 5 ou 6,
**caractérisé en ce que**
le porte-outil est fixé à un outil de construction.
